# EUROPÄISCHE PATENTSCHRIFT

(11) **EP 0 005 486 B1**
(45) Veröffentlichungstag und Bekanntmachung des Hinweises auf die Patenterteilung: **29.07.1981**
(21) Anmeldenummer: 79101364.2
(22) Anmeldetag: 04.05.1979
(51) Int. Cl.: F24C 15/10, H05B 3/68

(54) **Kochmulde mit einer die Kochfläche bildenden Glaskeramikplatte**
Cooking appliance with a vitreous-ceramics cooking plate
Table de cuisson avec une plaque de cuisson en vitrocéramique formant la surface de cuisson

(30) Priorität: 11.05.1978 DE 7814217 U
(43) Veröffentlichungstag der Anmeldung: 28.11.1979
(73) Patentinhaber: E.G.O. Elektro-Geräte Blanc u. Fischer, D-75032 Oberderdingen (DE)
(72) Erfinder: Gössler, Gerhard, Dipl.-Ing., D-7519 Oberderdingen (DE)
(74) Vertreter: Beier, Joachim, Dipl.-Ing

## Beschreibung

Die Erfindung bezieht sich auf eine Kochmulde nach dem Oberbegriff des Anspruchs 1. Aus dem DE-U-7718 108 ist bereits eine Einbaukochmulde mit einer Glaskeramik-Kochplatte bekanntgeworden, bei der ein unteres Abdeckblech den Träger sowohl für die Glaskeramikplatte als auch für die Heizeinheiten bildet. Die Heizeinheiten werden durch Druckfedern an die Glaskeramikplatte gedrückt, die auf Zapfen geführt sind, die am Boden des Abdeckblechs befestigt sind. Die Druckfedern drücken gegen seitlich aus dem Abdeckblech hervorstehende Lappen.

Die Glaskeramikplatte ist in einem umlaufenden Rahmen gefaßt und unabhängig von dem Abdeckblech abnehmbar.

Es ist ferner aus der DE-A-23 40 818 bekanntgeworden, Heizeinheiten mittels Blattfedern federnd gegen eine Glaskeramikplatte zu drücken. Dort ist jedoch ein kreuzförmiger Tragrahmen vorgesehen, von dem die Blattfedern ausgehen und der die Kontaktheizkörper aufwärts drückt. Dieser Rahmen ist schwierig herzustellen und stellt ein zusätzlich zu montierendes Bauteil dar.

Aufgabe der Erfindung ist es, eine Kochmulde der eingangs erwähnten Art zu schaffen, die mit einem Minimum an Herstellungs- und Montageaufwand auskommt und eine sichere und unkomplizierte Führung und Zentrierung der Kocheinheiten mit leichter Reparaturmöglichkeit gestattet.

Diese Aufgabe wird gemäß der Erfindung durch das Kennzeichen des Anspruchs 1 gelöst.

Bei der Erfindung stellt das Abdeckblech gleichzeitig den Träger für die Heizeinheiten dar. Die Ausformungen bilden gleichzeitig eine Zentrierung für die Heizeinheiten gegen seitliche Bewegung und eine Versteifung des Abdeckblechs, das mit einem hochgezogenen Rand versehen sein kann und mit einem Flansch auf der Arbeitsplatte aufliegen kann. Es ist jedoch auch möglich, es durch Spreizelemente, die in die Stirnflächen des Ausschnittes in der Arbeitsplatte greifen, festzulegen. Die Blattfederelemente können auf einfache Weise von außen am Abdeckblech angebracht sein und ragen durch die Ausnehmungen hinein, so daß die Heizeinheiten von oben in die Ausnehmungen hineingelegt werden können. Dabei brauchen sie nicht mühsam «eingefädelt• zu werden, sondern eine Drehung der Heizeinheiten läßt die Blattfedern automatisch in die Führungsvertiefungen einrasten, so daß die Blattfedern außer ihrer Federfunktion auch noch eine Führungs- und Zentrierungsfunktion haben. Dies gilt insbesondere dann, wenn vorteilhafterweise die Blattfederelemente sich mit ihren freien Enden an den inneren Begrenzungen der Führungsvertiefungen führen. Dann kann sichergestellt werden, daß die Heizeinheit außer einem unteren Abstand auch noch einen relativ konstanten Abstand in Umfangsrichtung von den Ausformungen des Abdeckblechs einhält, so daß ein Isolationsabstand hergestellt ist.

Die vorteilhaft kurzen und im wesentlichen geraden Blattfederelemente können an dem zwischen den Ausformungen liegenden Teil des Abdeckblechs flach angeschraubt sein. In diesem Falle ragen die Heizeinheiten im wesentlichen um die Tiefe der Führungsvertiefungen in die Ausformungen hinein.

Wenn vorzugsweise die Heizeinheiten ein mehrfaches von Führungsvertiefungen aufweisen als Blattfederelementes vorgesehen sind, so besteht eine relativ große Anpassungsmöglichkeit in der Anordnung der Heizelemente in Umfangsrichtung.

Die Blattfederelemente können vorzugsweise im Bereich ihres inneren Endes einen Vorsprung, z.B. in Form eines angenieteten Stiftes o. dgl., haben, der zur zusätzlichen Zentrierung in ein Loch an der Heizeinheit eingreift.

Die Heizeinheiten können vorzugsweise Strahlungsheizkörper enthalten. Die erfindungsgemäße Ausbildung und Anordnung der Kochmulde eignet sich in besonderem Maße für Strahlungsheizkörper, die entsprechend festgelegt und isoliert mit einem gewissen Abstand im Inneren der den Mantel der Heizeinheiten bildenden flachen kreisrunden Blechschalen liegen. Die Erfindung ist auch besonders für Kochmulden geeignet, die in eine Arbeitsplatte eingebaut werden, weil sie es ermöglicht, eine stabile und in sich transportable Einheit mit mehreren Kochstellen herzustellen, die bei guter Wärmeisolation zur Seite und nach unten mit einer minimalen Einbauhöhe auskommt. Es ist jedoch auch möglich, eine entsprechende Bauweise bei anderen Kochgeräten, Herden o. dgl. vorzusehen.

Bei einer bevorzugten Ausführungsform der Erfindung kann die mit einem Rahmen versehene Glaskeramikplatte abnehmbar in dem gesondert in einem Arbeitstisch-Ausschnitt befestigten Abdeckblech angebracht sein, in dem der äußere Rand mittels Schrauben an am Äußeren des Abdeckblechs befestigten Gewindemuttern angeschraubt ist. Diese können vorzugsweise an der Unterseite eines auf dem Arbeitstisch aufliegenden Flansches des Abdeckblechs angeschweißt sein. Diese besonders einfache Anordnung erlaubt es, die Glaskeramikplatte samt dem sie umgebenden Rahmen abzuheben, so daß die Heizeinheiten zur Montage und zur Reparatur freiliegen. Trotzdem ist es aber möglich, auch die gesamte Kochmulde einschließlich der Glaskeramikplatte herauszuheben, was insbesondere von Vorteil ist, wenn die Kochmulde auch die zugehörigen Regler und Schalter enthält, da sie dann unter Umständen mit einem Stecker am Haushaltsnetz angeschlossen sein kann und zur Reparatur einfach durch Ziehen des Netzsteckers und Herausheben der Kochmulde entnommen werden kann.

Weitere Vorteile und Merkmale ergeben sich aus der Beschreibung im Zusammenhang mit den Zeichnungen. Ausführungsbeispiele der Erfindung sind In der beigefügten Zeichnung dargestellt und werden Im folgenden näher .erläutert. Es zeigen:
Fig. 1 ein Teil einer Unter-Ansicht einer Kochmulde nach der Erfindung mit teilweise aufgebrochenem Abdeckblech,
Fig. 2 einen Schnitt nach der Linie 11-11 in Fig. 1,
Fig, 3 einen Schnitt entspr. Fig. 2 durch eine Variante.

In der Zeichnung ist eine Kochmulde 11 dargestellt, die ein Abdeckblech 12 aufweist, das die Form einer viereckigen flachen, nach oben offenen Schüssel mit einem Boden 13 und einem nach oben weisenden Rand 14 mit einem nach außen gerichteten Flansch 15 an der oberen Kante hat. Das Abdeckblech ist aus einem verformten Blechstück hergestellt und besitzt für die in der Zeichnung dargestellte Kochmulde mir vier Kochstellen gegenüber dem Boden 13 nach unten gerichtete kreisrunde Ausformungen 16.

Regelmäßig über den Umfang jeder Ausformung 16 verteilt sind drei Durchbrüche 17 im Bereich der unteren Bodenkante der Ausformung vorgesehen, in die Blattfederelemente 18 hindurchragen. Die Blattfederelemente 18 sind kurze, im wesentlichen gerade Streifen aus Federmaterial, die im Bereich ihres nach innen weisenden freien Endes nach oben weisende Abwinklungen 20 haben, so daß sie in diesem Bereich U-förmig ausgebildet sind, und die im Bereich ihres äußeren Endes mittels Blechschrauben 19' an dem Boden 13 des Abdeckblechs von außen angeschraubt sind. Eine Abwinklung 20 an ihrem Ende greift in einen Schlitz im Abdeckblech ein und sichert so ihre im wesentlichen radiale Ausrichtung in Bezug auf die Ausformungen.

Eine um die Ausformung herum umlaufende, nach oben gerichtete und nach unten offene Rinne 21 versteift das Abdeckblech und sorgt für einen ungehinderten Federweg für das Blattfederelement 18.

Die Kochstellen werden von Heizeinheiten 22 gebildet. Dabei handelt es sich vorzugsweise um Strahlungs-Heizeinheiten, die hier nicht im einzelnen dargestellt sind und die beispielsweise nach der DE-A-2551 137 ausgebildet sein können. Sie können eine in eine äußere in Form einer kreisrunden flachen Schüssel ausgebildeten Schale eingelegte Isolierung und darauf festgelegte Strahlungs-Heizkörper in Form von Spiralen o. dgl. aufweisen. Die Isolierung 23 überragt etwas den oberen Rand der Blechschüssel und liegt an der Unterseite einer Glaskeramikplatte 24 an, die mit ihrer Oberseite die Kochfläche der Kochmulde bildet.

Im Bereich des äußeren unteren Randes besitzt die Heizeinheit, d.h. ihr äußerer als Blechschale ausgebildeter Mantel, Führungsvertiefungen 25, die als partielle Einstülpungen des Randes ausgebildet sind. Insgesamt sind in regelmäßigem Abstand sechs derartige Führungsvertiefungen an jeder Heizeinheit vorgesehen. In drei dieser Führungsvertiefungen greifen die Blattfederelemente 18 mit ihrem freien Ende ein und drücken die Heizeinheit 22 nach oben gegen die Glaskeramikplatte. Dabei reicht die Heizeinheit 22 in die Ausformungen 16 hinein. Die Führungsvertiefungen 25 sind in radialer Richtung so lang, daß sie mit den freien Enden der Blattfederelemente zur Zentrierung der Heizelemente in der Mitte der Ausformungen zusammenwirken können. Dadurch und durch entsprechende Wahl der Tiefe der Ausformungen entsteht eine seitlicher und unterer Isolationsspalt um jede Heizeinheit herum, in den erforderlichenfalls auch noch Isoliermaterial eingelegt werden kann.

Die Glaskeramikplatte 24 ist durch eine Kittung 26 in einem aus dünnen rostfreiem Stahl hergestellten Rahmen 27 befestigt, der einen in etwa in Höhe der Glaskeramikplatte liegenden umlaufenden nach außen weisenden Rand besitzt, der auf dem Umfangsflansch 15 aufliegt, während ein abwärtsweisender Teil des Rahmens 27 sich innerhalb des Randes 14 des Abdeckbleches führt. Ein nach innen weisender umlaufender Schenkel 28 des Rahmens trägt die Glaskeramikplatte.

Der Rahmen 27 ist an der Abdeckplatte 12 durch Schrauben 29 (der Deutlichkeit halber herausgeschraubt gezeichnet) befestigt, die durch vier Löcher in den vier Ecken des Rahmens und des Flansches 15 hindurchgreifen und dort in Gewindemuttern 30 eingeschraubt sind, die von unten am Flansch 15 angeschweißt sind.

Die Kochmulde 11 ist in einem Ausschnitt 31 einer Arbeitsplatte 32 eines Küchenmöbels angeordnet, liegt im dargestellten Beispiel mit dem Flansch 15 auf der Oberseite der Arbeitsplatte 32 und ist durch eine Spannvorrichtung 33, die mit einer Greifkralle an die Unterseite der Arbeitsplatte anpreßbar ist, festgelegt. Die Gewindemuttern 30 liegen im Bereich von Sackbohrungen der Arbeitsplatte in den vier Ecken.

Es ist zu erkennen, daß hier eine besonders flache und gut versteifte Kochmulde geschaffen wurde, die besonders leicht zu montieren und zu reparieren ist. Durch Lösen der Schrauben 29 kann die Glaskeramikplatte abgenommen werden, und die vier Heizeinheiten liegen zum Austausch oder zur Wartung frei. Um die Heizkörper herum ist ein relativ großer freier Raum vorhanden, in dem eventuelle (in der Zeichnung strichliert dargestellte) Regler oder Temperaturbegrenzer 34 angeordnet sein können und die Zuleitungen 38 sowie Verteilerdosen 39 liegen können. - Von dort aus sind die Anschlüsse 37 leicht an die Heizeinheiten heranzuführen und anzuschließen. Im mittleren Bereich ist eine tüllenförmige nach seitwärts führende Ausnehmung vorgesehen, durch die die zusammengefaßten Anschlußkabel seitlich nach unten herausgeführt sind.

In Fig. 3 ist eine Variante gezeigt, bei der bei im übrigen gleicher Ausführung das Blattfederelement 18' flach und ohne Abwinklungen ausgebildet ist. Es ist in nach oben ausgeprägten Vertiefungen 36 in dem Abdeckblech geführt und besitzt an seinem inneren freien Ende einen als angenieteter Stift ausgebildeten Vorsprung 35, der in ein Loch im Bereich der Führungsvertiefungen 25 eingreifen kann.

## Patentansprüche

1. Kochmulde mit einer die Kochfläche bildenden Glaskeramikplatte (24) und dagegen federnd angedrückten, in einem verformten Abdeckblech (12) angeordneten schüsselförmigen Heizeinheiten, bei der die Glaskeramikplatte das Blechabdeckteil nach oben abschließt, dadurch gekennzeichnet, daß das Abdeckblech (12) für jede einzelne Heizeinheit (22) eine entsprechende Ausformung (16) aufweist, die an wenigstens drei Stellen ihres Randbereiches mit Durchbrüchen (17) versehen ist, durch die außen an dem Abdeckblech (12) angebrachte Blattfederelemente (18) ins Innere der Ausformungen (16) ragen und in entsprechende Führungsvertiefungen (25) im Bereich des unteren Randes der Heizeinheiten (22), diese nach oben drückend und zentrierend, eingreifen.

2. Kochmulde nach Anspruch 1, dadurch gekennzeichnet, daß die Blattfederelemente (18) sich mit ihren freien Enden an den inneren Begrenzungen der Führungsvertiefungen (25) führen.

3. Kochmulde nach Anspruch 1 oder 2, dadurch gekennzeichnet, daß die Blattfederelemente (18) an dem zwischen den Ausformungen (16) liegenden Teil des Abdeckblechs (12) flach angeschraubt sind.

4. Kochmulde nach einem der vorhergehenden Ansprüche, dadurch gekennzeichnet, daß die Heizeinheⁱten (22) ein mehrfaches von Führungsvertiefungen (25) aufweisen, als Blattfederelemente (18) vorgesehen sind.

5. Kochmulde nach einem der vorhergehenden Ansprüche, dadurch gekennzeichnet, daß die Blattfederelemente im Bereich ihres inneren Endes einen Vorsprung (35) aufweisen, der in ein Loch in der Heizeinheit (22) eingreift.

6. Kochmulde nach einem der vorhergehenden Ansprüche, dadurch gekennzeichnet, daß die Heizeinheiten (22) Strahlungs-Heizkörper enthalten.

7. Kochmulde nach einem der vorhergehenden Ansprüche, dadurch gekennzeichnet, daß die mit einem Rahmen (27) versehene Glaskeramikplatte (24) abnehmbar in dem gesondert in einem Arbeitstisch-Ausschnitt (31) befestigten Abdeckblech (12) angebracht ist, in dem der äußere Rand mittels Schrauben (29) an am Äußeren des Abdeckblechs (12) befestigten Gewindemuttern (30) angeschraubt ist.

8. Kochmulde nach Anspruch 7, dadurch gekennzeichnet, daß die Gewindemuttern (30) an der Unterseite eines auf dem Arbeitstisch (32) aufliegenden Flansches (15) des Abdeckbleches (12) angeschweißt sind.

## Claims

1. Hob with a glass ceramic plate (24) forming the cooking surface and dish-shaped heating units resiliently pressed against the same and arranged in a shaped cover plate (12), the glass ceramic plate upwardly terminating the sheet metal cover, characterized in that the cover plate (12) has a corresponding shaped portion (16) for each individual heating unit (22) provided at at least three points on its edge area with openings (17) via which the leaf springs (18) located on the outside of cover plate (12) project into the shaped portions (16) and engage in corresponding guide depressions (25) in the vicinity of the lower edge of the heating units (22), pressing the latter upwards and centring them.

2. Hob according to claim 1, characterized in that the free ends of the leaf springs (18) are guided on the inner boundaries of the guide depressions (25).

_ 3. Hob according to claims 1 or 2, characterized in that the leaf springs (18) are screwed flat to that part of cover plate (12) located between the shaped portions (16).

4. Hob according to one of the preceding claims, characterized in that the heating units (22) have a multiple of guide depressions (25) as leaf springs (18).

5. Hob according to one of the preceding claims, characterized in that in the vicinity of their inner end, the leaf springs have a projection (35) engaging in a hole in the heating unit (22).

6. Hob according to one of the preceding claims, characterized in that the heating units (22) contain radiant elements.

7. Hob according to one of the preceding claims, characterized in that the glass ceramic plate (24) provided with a frame (27) is removably fitted in the cover plate (12) separately fixed in a worktable cutout (31), the outer edge being screwed by means of screws (29) to nuts (30) fixed to the outside of cover plate (12).

8. Hob according to claim 7, characterized in that the nuts (30) are welded to the bottom of a flange (15) of cover plate (12) placed on worktable (32).

## Revendications

1. Bac de cuisson dont la surface chauffante consiste en une plaque (24) de vitrocéramique, contre laquelle sont appliqués élastiquement des éléments chauffants en forme de cuvette disposés dans une tôle de couverture (12) façonnée par formage, ladite plaque de vitrocéramique obturant la face supérieure de ladite tôle de couverture, bac caractérisé par le fait que ladite tôle de couverture (12) comporte, pour chaque élément chauffant individuel (22), un bombement complémentaire (16) qui, au moins en trois endroits de sa région marginale, présente des échancrures (17) par lesquelles les lames de ressort (18) montées à l'extérieur de ladite tôle de couverture (12) pénètrent dans l'espace interne desdits bombements (16), en étant engagées dans des renfoncements de guidage (25) correspondants au voisinage du bord inférieur desdits éléments chauffants (22), qu'elles poussent vers le haut en les centrant.

2. Bac de cuisson selon la revendication 1, caractérisé par le fait que les lames de ressort (18) sont guidées par leurs extrémités libres contre les délimitations internes des renfoncements de guidage (25).

3. Bac de cuisson selon l'une des revendications 1 et 2, caractérisé par le fait que les lames de ressort (18) sont vissées à plat contre la partie de la tôle de couverture (12) séparant les bombements (16).

4. Bac de cuisson selon l'une quelconque des revendications 1 à 3, caractérisé par le fait que les éléments chauffants (22) comportent des renfoncements de guidage (25), le nombre desquels est un multiple du nombre des lames de ressort (18) prévues.

5. Bac de cuisson selon l'une quelconque des revendications 1 à 4, caractérisé par le fait que les lames de ressort comportent, à proximité de leur extrémité interne, une saillie (35) qui s'engage dans un trou percé dans l'élément chauffant (22).

6. Bac de cuisson selon l'une quelconque des revendications 1 à 5, caractérisé par le fait que les éléments chauffants (22) comportent des organes de chauffage par diffusion.

7. Bac de cuisson selon l'une quelconque des revendications 1 à 6, caractérisé par le fait que la plaque (24) en vitrocéramique dotée d'un cadre (27) est montée de manière amovible dans la tôle de couverture (12) fixée individuellement dans une ouverture (31) d'un plan de travail, le bord externe étant assujetti au moyen de vis (29) introduites dans des écrous (30) fixés à l'extérieur de ladite tôle de couverture (12).

8. Bac de cuisson selon la revendication 7, caractérisé par le fait que les écrous (30) sont soudés à la face inférieure d'une bride (15) de la tôle de couverture (12), appliquée sur le plan de travail (30).
